# EUROPÄISCHE PATENTANMELDUNG

(11) **EP 2 757 220 A2**
(43) Veröffentlichungstag der Anmeldung: **23.07.2014**
(21) Anmeldenummer: 13199799.1
(22) Anmeldetag: 30.12.2013
(51) Int. Cl.: E05F 15/14

(54) **Antriebsvorrichtung für eine Schiebetür**

(30) Priorität: 21.01.2013 DE 102013200886
(71) Anmelder: Gebr. Willach GmbH, 53809 Ruppichteroth (DE)
(72) Erfinder: Willach, Jens, 53783 Eitorf (DE); Schmitz, Stefan, 53819 Neunkirchen-Seelscheid (DE)
(74) Vertreter: Von Kreisler Selting Werner - Partnerschaft von Patentanwälten und Rechtsanwälten mbB

(57) **Zusammenfassung**

Bei einer Antriebsvorrichtung (1) zum Antrieb einer Schiebetür in eine Antriebsrichtung entlang einer Laufschiene (100) mit einem eine Motorwelle (9) aufweisenden Motor (5) und mit einem Getriebe (7), das eine einen Getriebeabtrieb (21) bildende Getriebewelle (11) aufweist, ist vorgesehen, dass die Motorwelle (9) und die Getriebewelle (11) parallel zueinander, orthogonal zu der Antriebsrichtung der Schiebetür und in Antriebsrichtung der Schiebetür hintereinander angeordnet sind.

## Beschreibung

Die vorliegende Erfindung betrifft eine Antriebsvorrichtung nach dem Oberbegriff von Anspruch 1.

Zur Führung von Schiebetüren, insbesondere Glasschiebetüren, existieren Führungssysteme, die eine Laufschiene zur Führung einer Laufrolle einer Türführung aufweisen, wobei die Laufschiene eine Führungsbahn für die Laufrolle aufweist.

Dabei ist es bekannt, die Schiebetüren über ein Antriebssystem anzutreiben, so dass die Schiebetüren von den Antriebssystemen in eine geöffnete oder geschlossene Stellung angetrieben werden. Bekannte Antriebssysteme weisen beispielsweise einen Riementrieb auf, der die Türflügel antreibt, wobei der Riementrieb über einen Elektromotor und ein zwischengeschaltetes Getriebe angetrieben wird. Aus dekorativen Gründen und aus Platzgründen wird zumeist versucht, dass das Antriebssystem oder ein Großteil des Antriebssystems im Bereich des Tragprofils, das die Laufschiene für die Türführung bildet, angeordnet ist.

Bei bekannten Antriebsvorrichtungen wird ein Elektromotor verwendet, der eine in Antriebsrichtung der Schiebetür angeordnete Motorwelle aufweist, wobei der Motor über ein Getriebe mit dem Riementrieb verbunden ist. Um die gewünschte Antriebsrichtung der Schiebetür zu ermöglichen, muss dabei das Getriebe als Winkelgetriebe ausgebildet sein. Üblicherweise werden dabei Kronenrad- oder Kegelradgetriebe eingesetzt. Auch Schneckengetriebe können verwendet werden.

Derartige Winkelgetriebe haben jedoch den Nachteil, dass sie zumeist einen relativ geringen Wirkungsgrad haben, insbesondere, wenn diese möglichst geräuscharm ausgebildet sein sollen, so dass beispielsweise bei Kegelradgetrieben gekrümmte Flanken verwendet werden, und wenn die Getriebe kostengünstig, d.h. mit geringeren Genauigkeitsanforderungen, hergestellt werden. Ein für den Antrieb verwendeter Elektromotor muss somit relativ groß dimensioniert sein, um den schlechten Wirkungsgrad des Getriebes auszugleichen. Durch den geringen Wirkungsgrad besitzen die Winkelgetriebe darüber hinaus bei einem Antrieb über die Abtriebswelle (und somit in umgekehrter Richtung) einen relativ hohen Widerstand.

Bei angetriebenen Schiebetüren kann es jedoch zu einem Ausfall des Antriebs kommen, so dass die Schiebetür manuell betätigt werden muss. Bei einem Öffnen der Schiebetür wird der Antrieb somit in entgegengesetzte Richtung betrieben, so dass von der Tür über den Riementrieb ein Drehmoment auf das Getriebe ausgeübt wird. Bei der manuellen Öffnung der Schiebetür muss daher eine zusätzliche Kraft aufgebracht werden, um die Schiebetür betätigen zu können. Diese zusätzliche Kraft setzt sich aus dem Drehwiderstand des ausgeschalteten Motors und dem Widerstand des Getriebes zusammen. Bei der manuellen Öffnung der Schiebetür kann der Widerstand des Motors durch die Übersetzung des Getriebes noch verstärkt werden. Auch die Leistungsgröße des Elektromotors hat Einfluss auf den Widerstand, den eine Schiebetür beim manuellen Öffnen überwinden muss, da der Drehwiderstand des Elektromotors abhängig von einer Leistungsgröße ist. Somit wirkt sich auch eine große Dimensionierung des Elektromotors, der aufgrund der Ausgestaltung des Getriebes notwendig sein kann, negativ auf den Drehwiderstand, den eine Schiebetür bei der manuellen Öffnung überwinden muss, aus.

Insbesondere in einem Notfall, wenn die Schiebetür sehr schnell manuell geöffnet werden muss, kann sich der hohe Schiebewiderstand, der insbesondere durch die Antriebsvorrichtung hervorgerufen wird, negativ auswirken.

Es ist daher die Aufgabe der vorliegenden Erfindung, eine Antriebsvorrichtung zum Antrieb einer Schiebetür bereitzustellen, die einen verringerten Schiebewiderstand bei einer manuellen Betätigung aufweist. Darüber hinaus soll die Antriebsvorrichtung möglichst kompakt und von einfachem Aufbau ausgestaltet sein.

Die Erfindung ist definiert durch den Patentanspruch 1.

Erfindungsgemäß weist eine Antriebsvorrichtung zum Antrieb einer Schiebetür in eine Antriebsrichtung entlang einer Laufschiene einen eine Motorwelle aufweisenden Motor und ein Getriebe mit einer einen Getriebeabtrieb bildenden Getriebewelle auf. Dabei ist vorgesehen, dass die Motorwelle und die Getriebewelle parallel zueinander, orthogonal zu der Antriebsrichtung der Schiebetür und in Antriebsrichtung der Schiebetür hintereinander angeordnet sind. Die parallele Anordnung von Motorwelle und Getriebewelle ermöglicht eine Übertragung eines Drehmomentes von der Motorwelle auf die Getriebewelle, ohne dass ein Winkelgetriebe verwendet werden muss. Die Anordnung der Motorwelle und der Getriebewelle orthogonal zu der Antriebsrichtung der Schiebetür hat den Vorteil, dass bei beispielsweise der Verwendung eines Antriebsriementriebs zur Verbindung der Antriebsvorrichtung mit der Schiebetür keine winklige Übertragung des Drehmomentes notwendig ist, sondern der Antriebsriementrieb direkt an dem Getriebeabtrieb angeordnet werden kann. Durch die Anordnung von Motorwelle und Getriebewelle in Antriebsrichtung der Schiebetür hintereinander kann darüber hinaus eine kompakte Ausgestaltung der Antriebsvorrichtung geschaffen werden.

Insbesondere kann vorgesehen sein, dass die Antriebsrichtung der Schiebetür in horizontaler Richtung verläuft.

Durch die erfindungsgemäße Anordnung von Motorwelle und Getriebewelle kann somit der zu überwindende Schiebewiderstand bei einer manuellen Öffnung einer mit der erfindungsgemäßen Antriebsvorrichtung versehenen Schiebetür deutlich verringert werden, da das Getriebe leichtgängig ausgestaltet ist, insbesondere, wenn es bei der manuellen Öffnung der Schiebetür entgegen der ursprünglichen Antriebsrichtung betrieben wird. Durch die leichtgängige Ausgestaltung des Getriebes kann darüber hinaus der Motor relativ klein dimensioniert werden, wodurch es zu einer weiteren Reduzierung des Schiebewiderstands bei einer manuellen Öffnung der Schiebetür kommt.

Vorzugsweise ist vorgesehen, dass die Antriebsvorrichtung ein Antriebsgehäuse aufweist, in dem der Motor und das Getriebe aufgenommen sind. Dadurch kann die Antriebsvorrichtung als vorgefertigte Einheit geschaffen werden, die auf einfache Art und Weise an der Schiebetür, beispielsweise in dem Tragprofil, angeordnet wird.

In einem bevorzugten Ausführungsbeispiel der Erfindung ist vorgesehen, dass die Motorwelle und die Getriebewelle über ein Zwischengetriebe verbunden sind. Dadurch ist eine Drehmomentübertragung von der Motorwelle auf die Getriebewelle auf besonders einfache Art und Weise möglich. Dabei kann vorgesehen sein, dass das Zwischengetriebe als Riementrieb ausgebildet ist. Selbstverständlich ist es auch möglich, dass das Zwischengetriebe ein Zahnradgetriebe mit zwei Stirnrädern ist. Die Ausbildung des Riementriebs hat den Vorteil, dass die Getriebewelle und die Motorwelle einen größeren Abstand voneinander aufweisen können, so dass bei der Konstruktion der erfindungsgemäßen Antriebsvorrichtung größere Freiheiten bestehen. Die Verwendung eines Zwischengetriebes zwischen der Motorwelle und der Getriebewelle hat darüber hinaus den Vorteil, dass beispielsweise eine Drehzahlübersetzung bereits durch das Zwischengetriebe bereitgestellt werden kann. Das Getriebe kann beispielsweise ausschließlich eine Kraftwandlung bewirken.

In einem besonders bevorzugten Ausführungsbeispiel der erfindungsgemäßen Antriebsvorrichtung ist vorgesehen, dass die Motorwelle und die Getriebewelle in einer gemeinsamen horizontalen Ebene verlaufen, wobei die Anordnung der gemeinsamen Ebene in horizontaler Richtung auf den eingebauten Zustand der Antriebsvorrichtung bezogen ist. Mit anderen Worten: Die Motorwelle und die Getriebewelle haben in vertikaler Richtung keinen Versatz, so dass eine besonders vorteilhafte Anordnung geschaffen ist, da die Antriebsvorrichtung in vertikaler Richtung sehr kompakt ausgebildet sein und somit in vorteilhafter Weise in ein Trägerprofil einer Schiebetür angeordnet werden kann. Dadurch ist es möglich, die Antriebsvorrichtung in ästhetisch vorteilhafter Weise von dem Tragprofil vollkommen verdeckt anzuordnen, so dass ein Betrachter der Schiebetüranlage die Antriebsvorrichtung nicht sehen kann.

Vorzugsweise ist vorgesehen, dass der Motor und/oder das Getriebe in Antriebsrichtung in Fortführung eines Verfahrraums einer Führungsvorrichtung der Schiebetür angeordnet sind. Der Verfahrraum der Schiebetür kann beispielsweise ein Raum in einem Tragprofil der Schiebetür sein. Die erfindungsgemäße Antriebsvorrichtung kann somit mit dem Tragprofil der Schiebetür eine sehr kompakte Ausgestaltung bilden, da die Antriebsvorrichtung in einem Raum angeordnet ist, der sich in Antriebsrichtung an den Raum, in dem eine Türführung der Laufschiene verfahren wird, direkt oder indirekt anschließt. Dadurch kann beispielsweise ein Tragprofil für die Schiebetür von relativ geringer Höhe verwendet werden. Insbesondere kann vorgesehen sein, dass die Antriebsvorrichtung vollständig im Bereich des Tragprofils der Schiebetür angeordnet wird und in Längsrichtung nicht über das Tragprofil hinaus absteht.

Insbesondere kann vorgesehen sein, dass der Motor und/oder das Getriebe in der Laufschiene angeordnet sind.

In einem Ausführungsbeispiel der Erfindung kann vorgesehen sein, dass der Motor über ein Motorgehäuse gegenüber dem Antriebsgehäuse frei hängend an einem das Getriebe aufnehmenden Getrieberahmen befestigt ist. Dies hat den Vorteil, dass der Motor somit lediglich mit dem Getrieberahmen in Verbindung ist und somit keine Geräuschentwicklung oder Vibration direkt von dem Motor auf das Antriebsgehäuse übertragen wird. Es ist somit lediglich notwendig, den Getrieberahmen gegenüber dem Antriebsgehäuse zu schallisolieren. Da die Laufschiene bzw. das Tragprofil einen großen Resonanzkörper bildet, muss bei der Konstruktion einer Schiebetüranlage insbesondere darauf geachtet werden, dass eine möglichst geringe Schalleinkopplung in die Laufschiene bzw. das Tragprofil erfolgt. Da die erfindungsgemäße Antriebsvorrichtung somit nur eine geringe Schallentwicklung hat bzw. innerhalb des Antriebsgehäuses bereits eine vorteilhafte Schallisolierung vorgesehen ist, kann die erfindungsgemäße Antriebsvorrichtung in vorteilhafter Weise im Tragprofil oder an der Laufschiene angeordnet werden, ohne dass es zu einer starken Schalleinkopplung kommen kann.

Der Motor kann beispielsweise über einen plattenförmigen Flansch an dem Getrieberahmen befestigt werden.

In einem Ausführungsbeispiel der Erfindung ist vorgesehen, dass zwischen dem Motor und dem Getriebe eine Federvorrichtung zur Bereitstellung einer Riemenvorspannkraft für den Riementrieb angeordnet ist. Dadurch lässt sich die Motorwelle und die Getriebewelle in vorteilhafter Weise über einen Riementrieb verbinden, da die Federvorrichtung bereits die für den Riementrieb notwendige Riemenvorspannkraft bereitstellt. Es ist daher nach dem Anlegen eines Riemens des Riementriebs keine weitere Einstellung notwendig, sondern die gewünschte Riemenvorspannkraft wird automatisch von der Federvorrichtung bereitgestellt. Dabei kann vorgesehen sein, dass das Getriebe und das Zwischengetriebe zusammen ein Übersetzungsverhältnis von maximal 5:1 besitzen, d.h. dass die Drehzahl des Motors maximal das Fünffache der Drehzahl des Getriebeabtriebs beträgt. Dadurch wird erreicht, dass der zu überwindende Schiebewiderstand bei einer manuellen Öffnung der Schiebetür gering gehalten werden kann, da die zur Erzeugung der Drehung des Motors im ausgeschalteten Zustand aufzubringende Kraft auch nur mit diesem Übersetzungsverhältnis vergrößert wird (bei Vernachlässigung der Reibeverluste also maximal verfünffacht).

Die Erfindung kann ferner vorsehen, dass eine Steuerelektronik des Motors in dem Antriebsgehäuse auf der von dem Getriebe abgewandten Seite des Motors angeordnet ist. Dadurch ist die Steuerelektronik in die Antriebsvorrichtung integriert und die Antriebsvorrichtung kann als eine Einheit verwendet werden. Dies ist insbesondere bei der Verwendung der Antriebsvorrichtung zum Nachrüsten von bereits vorhandenen Schiebetüranlagen von Vorteil. Durch die Anordnung der Steuerelektronik auf der von dem Getriebe abgewandten Seite des Motors ist die Steuerelektronik direkt neben dem Motor angeordnet, so dass nur kurze Kabelverbindungen zur elektrischen Verbindung des Motors mit der Steuerelektronik notwendig sind. Eine derartige Anordnung ermöglicht darüber hinaus eine sehr kompakte Ausbildung der erfindungsgemäßen Antriebsvorrichtung, so dass diese in vorteilhafter Weise in der Laufschiene angeordnet werden kann.

Erfindungsgemäß kann auch vorgesehen sein, dass die den Getriebeabtrieb bildende Getriebewelle direkt mit dem Zwischengetriebe verbunden ist. Das Getriebe wird somit ausschließlich durch die Getriebewelle gebildet, so dass eine sehr kompakte Ausgestaltung des Getriebes möglich ist. Dadurch erfolgt in dem Getriebe ausschließlich eine Kraftwandlung. Bei der erfindungsgemäßen Antriebsvorrichtung ist vorgesehen, dass der Motor und das Getriebe statisch gegenüber der Schiebetür angeordnet sind. Der Motor und das Getriebe werden somit beim Antreiben der Tür nicht von dieser bewegt.

Im Rahmen der Erfindung kann selbstverständlich vorgesehen sein, dass der Getrieberahmen auch als Getriebegehäuse ausgebildet ist.

Im Folgenden wird unter Bezugnahme auf die nachfolgenden Figuren die Erfindung näher erläutert.

Es zeigen:
- Figur 1: eine schematische perspektivische Ansicht einer erfindungsgemäßen Antriebsvorrichtung und
- Figur 2: eine schematische Draufsicht einer erfindungsgemäßen Antriebsvorrichtung in einem in einer Laufschiene eingebauten Zustand.

In Fig. 1 ist eine erfindungsgemäße Antriebsvorrichtung 1 schematisch in einer perspektivischen Darstellung gezeigt und in Fig. 2 in einer Draufsicht (von oben), eingesetzt in eine Laufschiene 100.

Die Antriebsvorrichtung 1 weist ein Antriebsgehäuse 3 auf, das der Übersichtlichkeit halber in den Figuren nur teilweise dargestellt ist. Ein Abdeckungsteil des Antriebsgehäuses 3 wurde weggelassen, um das Innere des Antriebsgehäuses 3 sichtbar zu machen.

Die Antriebsvorrichtung 1 weist einen Motor 5 und ein Getriebe 7 auf. Eine Motorwelle 9 bildet den Abtrieb des Motors 5 und steht mit einer Getriebewelle 11 des Getriebes 7 in Wirkverbindung. Die Verbindung zwischen der Motorwelle 9 und der Getriebewelle 11 erfolgt dabei über ein Zwischengetriebe, das in dem in den Figuren 1 und 2 dargestellten Ausführungsbeispiel als Riementrieb 13 ausgebildet ist. Ein Riemen 15 des Riementriebs 13 greift dabei direkt auf ein Ritzel 17 an der Abtriebsseite der Motorwelle 9 an und überträgt das Drehmoment auf eine Riemenscheibe 19, die an der Getriebewelle 11 angebracht ist.

Wie am besten aus Fig. 2 ersichtlich ist, verlaufen die Motorwelle 9 und die Getriebewelle 11 parallel zueinander. Die Anordnungsrichtungen der Motorwelle 9 und der Getriebewelle 11 sind in Fig. 2 durch eine gestrichelte Linie angedeutet. Ferner sind die Motorwelle 9 und die Getriebewelle 11 in horizontaler Antriebsrichtung der nicht dargestellten Schiebetür (die Antriebsrichtung ist durch einen Doppelpfeil gezeigt) hintereinander angeordnet. Dadurch ist eine in vertikale Richtung sehr kompakte Ausgestaltung der erfindungsgemäßen Antriebsvorrichtung 1 möglich.

An dem Getriebeabtrieb 21, der als Ritzel ausgebildet ist, greift ein Antriebsriementrieb 23, der mit der Schiebetür verbunden ist, über einen Antriebsriemen 25 an. In Fig. 2 ist der Antriebsriemen 25 sowie der Riemen 15 des Riementriebs 13 jeweils zu Verdeutlichungszwecken geschnitten dargestellt.

Wie aus Fig. 2 hervorgeht, verlaufen die Motorwelle 9 und die Getriebewelle 11 bei dem in den Figuren dargestellten Ausführungsbeispiel in einer horizontalen Ebene. Auf der von dem Getriebe 7 abgewandten Seite des Motors 5 ist ferner eine Steuerelektronik 28 für den Motor 5 angeordnet, über die der Motor 5 steuerbar ist. Die Steuerelektronik 28 ist somit direkt neben dem Motor 5 angeordnet und kann auf einfache Art und Weise mit dem Motor 5 verbunden werden. Die gesamte Antriebsvorrichtung 1 ist, wie aus den Figuren hervorgeht, langgestreckt ausgebildet und kann somit in vorteilhafter Weise in die Laufschiene 100 eingesetzt werden. Dazu kann das Antriebsgehäuse 3 der erfindungsgemäßen Antriebsvorrichtung 1 Vorsprünge 30 aufweisen, die in eine Laufbahn 102 der Laufschiene 100 eingreifen. Auf der Laufbahn 102 kann beispielsweise eine Führungsvorrichtung, wie beispielsweise ein Laufwagen, der Türführung abrollen. Auf diese Weise lässt sich die erfindungsgemäße Antriebsvorrichtung 1 in vorteilhafter Weise an der Laufschiene 100 befestigen, indem über den Vorsprung 30 in die Laufschiene eingegriffen wird und die Antriebsvorrichtung 1 beispielsweise klemmend in der Laufschiene 100 befestigt wird. Zusammen mit einer Blende 104 bildet die Laufschiene 100 ein Tragprofil für die Schiebetür, wobei sich über die Blende 104 das gesamte Innere des Tragprofils und somit auch die Antriebsvorrichtung 1 verdecken lässt. Dadurch kann eine Türanlage in ästhetisch besonders ansprechender Weise geschaffen werden.

Die Antriebsvorrichtung 1 und insbesondere der Motor 5 und das Getriebe 7 sind in Fortführung eines Verfahrraums 106 der Führungsvorrichtung der Schiebetür, der innerhalb der Laufschiene 100 gebildet ist, angeordnet.

Der Motor 5 ist über ein Motorgehäuse 27 frei hängend an einem Getrieberahmen 29 des Getriebes 7 befestigt. Dadurch berührt das Motorgehäuse 27 das Antriebsgehäuse 3 nicht, so dass keine Schallübertragung oder Übertragung von Vibrationen von dem Motor 5 auf das Antriebsgehäuse 3 direkt erfolgen können.

Somit ist es lediglich notwendig, dass der Getrieberahmen 29 von dem Antriebsgehäuse 3 schall- bzw. vibrationsisoliert ist. Die erfindungsgemäße Antriebsvorrichtung 1 ist somit derart ausgestaltbar, dass nur eine geringe Geräuschentwicklung entsteht, wodurch eine Türanlage mit Antrieb geschaffen werden kann, die sehr leise betreibbar ist, da nur eine geringe Schallübertragung auf die Laufschiene 100 erfolgt.

Ein plattenförmiger Flansch 31 verbindet den Getrieberahmen 29 mit dem Motorgehäuse 27, um den Motor 5 an dem Getriebe 7 festzulegen. Dabei kann vorgesehen sein, dass der Motor 5 gegenüber dem Getriebe verschiebbar ist, indem beispielsweise in dem plattenförmigen Flansch 31 Langlöcher vorgesehen sind. Zwischen dem Motor 5 und dem Getriebe 7 kann eine Federvorrichtung 33 angeordnet sein, die beispielsweise als Gummifeder ausgebildet ist. Der Motor 5 und das Getriebe 7 lassen sich somit zueinander, entgegen der Federkraft der Federvorrichtung 33 drücken, so dass in vorteilhafter Weise der Riemen 15 des Riementriebs 13 angelegt werden kann. Die Federvorrichtung 33 drückt den Motor 5 und das Getriebe 7 anschließend auseinander und stellt die Riemenvorspannkraft für den Riementrieb 13 zur Verfügung. Dadurch lässt sich der Riementrieb 13 in vorteilhafter Weise montieren, da keine aufwändige Einstellung der Riemenvorspannkraft notwendig ist.

Die Getriebewelle 11 ist direkt mit dem Riementrieb 13 und dem Getriebeabtrieb 21 verbunden, wodurch ein kompaktes Getriebe geschaffen werden kann.

Zusammen mit dem Riementrieb 13 bildet das Getriebe 7 ein Übersetzungsverhältnis von maximal 5:1.

Dadurch, dass die erfindungsgemäße Antriebsvorrichtung 1 kein Winkelgetriebe aufweist und darüber hinaus eine sehr kompakte Ausgestaltung des Motors 5 ermöglicht, ist der Schiebewiderstand, der bei einer manuellen Öffnung einer Schiebetür überwunden werden muss, sehr gering gehalten. Der Motor 5 kann beispielsweise als schnelldrehender Motor ausgebildet sein, so dass das durch das Getriebe bzw. das Getriebe und das Zwischengetriebe gebildete Übersetzungsverhältnis relativ klein gehalten werden kann. Dadurch wird der bei der manuellen Öffnung der Schiebetür zu überwindende Widerstand ebenfalls sehr gering gehalten, da der durch den Motor 5 bei einer manuellen Drehung der Motorwelle 9 zu überwindende Widerstand nur relativ gering von dem Getriebe 7 und dem Zwischengetriebe verstärkt wird.

Die erfindungsgemäße Antriebsvorrichtung 1 ermöglicht somit, dass beispielsweise in einem Notfall eine mit der erfindungsgemäßen Antriebsvorrichtung angetriebene Schiebetür auf einfache Art und Weise manuell geöffnet werden kann.

## Patentansprüche

1. Antriebsvorrichtung (1) zum Antrieb einer Schiebetür in eine Antriebsrichtung entlang einer Laufschiene (100)
- mit einem eine Motorwelle (9) aufweisenden Motor (5) und mit einem Getriebe (7), das eine einen Getriebeabtrieb (21) bildende Getriebewelle (11) aufweist,
**dadurch gekennzeichnet,**
**dass** die Motorwelle (9) und die Getriebewelle (11) parallel zueinander, orthogonal zu der Antriebsrichtung der Schiebetür und in Antriebsrichtung der Schiebetür hintereinander angeordnet sind.

2. Antriebsvorrichtung (1) nach Anspruch 1, **dadurch gekennzeichnet, dass** die Motorwelle (9) und die Getriebewelle (11) über ein Zwischengetriebe verbunden sind.

3. Antriebsvorrichtung (1) nach Anspruch 2, **dadurch gekennzeichnet, dass** das Zwischengetriebe als Riementrieb (13) ausgebildet ist.

4. Antriebsvorrichtung (1) nach einem der Ansprüche 1 bis 3, **dadurch gekennzeichnet, dass** die Motorwelle (9) und die Getriebewelle (11) in einer gemeinsamen horizontalen Ebene verlaufen.

5. Antriebsvorrichtung (1) nach einem der Ansprüche 1 bis 4, **dadurch gekennzeichnet, dass** der Motor (5) und/oder das Getriebe (7) in Antriebsrichtung in Fortführung eines Verfahrraums (106) einer Führungsvorrichtung der Schiebetür angeordnet sind.

6. Antriebsvorrichtung (1) nach Anspruch 5, **dadurch gekennzeichnet, dass** der Motor (5) und/oder das Getriebe (7) in der Laufschiene (100) angeordnet sind.

7. Antriebsvorrichtung (1) nach einem der Ansprüche 1 bis 6, **dadurch gekennzeichnet, dass** der Motor (5) und das Getriebe (7) in einem Antriebsgehäuse (3) angeordnet sind und der Motor (5) über ein Motorgehäuse (27) gegenüber dem Antriebsgehäuse (3) frei hängend an einem das Getriebe (7) aufnehmenden Getrieberahmen (29) befestigt ist.

8. Antriebsvorrichtung (1) nach Anspruch 7, **dadurch gekennzeichnet, dass** der Motor (5) über einen plattenförmigen Flansch (31) an dem Getrieberahmen (29) befestigt ist.

9. Antriebsvorrichtung (1) nach einem der Ansprüche 3 bis 8, **dadurch gekennzeichnet, dass** zwischen dem Motor (5) und dem Getriebe (7) eine Federvorrichtung (33) zur Bereitstellung einer Riemenvorspannkraft für den Riementrieb (13) angeordnet ist.

10. Antriebsvorrichtung (1) nach einem der Ansprüche 1 bis 9, **dadurch gekennzeichnet, dass** das Getriebe (7) und das Zwischengetriebe zusammen ein Übersetzungsverhältnis von maximal 5:1 besitzen.
